# EUROPÄISCHE PATENTSCHRIFT

(11) **EP 2 574 744 B1**
(45) Veröffentlichungstag und Bekanntmachung des Hinweises auf die Patenterteilung: **19.11.2014**
(21) Anmeldenummer: 12006762.4
(22) Anmeldetag: 27.09.2012
(51) Int. Cl.: F01L 1/18, F01L 13/00

(54) **Ventiltrieb für Brennkraftmaschinen mit verstellbarer Nockenwelle**
Valve gear for combustion engines with an adjustable camshaft
Commande de soupape pour moteurs à combustion interne avec arbre à came réglable

(30) Priorität: 30.09.2011 DE 102011114588
(43) Veröffentlichungstag der Anmeldung: 03.04.2013
(73) Patentinhaber: ThyssenKrupp Presta TecCenter AG, 9492 Eschen (LI)
(72) Erfinder: Döschner, Christian, 08340 Schwarzenberg (DE); Großgebauer, Uwe, 97250 Erlabrunn (DE); Mann, Bernd, 09405 Zschopau (DE); Meusel, Jürgen, 09573 Dittmannsdorf (DE)
(74) Vertreter: Patentanwälte Findeisen & Neumann

(56) Entgegenhaltungen:
- WO-A1-2011/032632
- DE-A1- 2 921 645
- DE-A1- 4 300 487
- DE-A1- 10 357 083
- DE-A1-102010 005 825
- US-A1- 2003 209 215

## Beschreibung

Die Erfindung betrifft einen Ventiltrieb für Brennkraftmaschinen mit verstellbarer Nockenwelle und axial geteilten, auf der Nockenwelle angeordneten Nocken, mit einem Schlepphebel, der mit seinem einen Ende auf ein Gaswechselventil der Brennkraftmaschine einwirkt und sich mit seinem anderen Ende über ein Auflager an einem Zylinderkopf der Brennkraftmaschine abstützt, wobei der axial geteilte Nocken den Schlepphebel derart betätigt, dass dieser Schwenkbewegungen um das Auflager ausführt, sowie für den Schlepphebel ein Führungselement vorgesehen ist.

Damit eine Brennkraftmaschine unter verschiedenartigen Betriebsbedingungen zur Reduzierung des Kraftstoffverbrauchs und der Abgasemissionen möglichst optimal betrieben werden kann, kommen verstärkt variable Ventilsteuerungen zum Einsatz. Dies erfolgt unter Nutzung verstellbarer Nockenwellen des Systems "Welle in Welle", welche aus einer hohlen Außenwelle und einer konzentrisch darin angeordneten Innenwelle bestehen, wobei ein drehfest mit der Außenwelle verbundener Nocken und ein drehbar auf der Außenwelle gelagerter und mittels Verbindungselementen fest mit der Innenwelle verbundener Nocken vorgesehen sind. Die Anwendung dieses Systems ist sowohl für die Variabilität der Ventilöffnungsdauer als auch für die Variabilität der Phasenlage der Ventilsteuerzeiten (Phasing) bekannt.
Eine Variabilität der Ventilöffnungsdauer erfordert verstellbare Nockenwellen mit axial geteilten Nocken (sogenannten Spreiznocken) an der jeweiligen Ventilposition. Diese geteilten Nocken bestehen aus mindestens zwei Teilnocken, welche konzentrisch gegeneinander verstellbar sind und somit eine Variabilität in Bezug auf die Ventilöffnungsdauer erzeugen können. Derartige Lösungen sind beispielsweise aus der EP 1 500 797 A1 und der WO 2011 / 032 632 A1 bekannt.

Bei einer Drehung der Nockenwelle um die Nockenwellenachse wirken die umlaufenden Nocken auf eine vorteilhafterweise an einem Schlepphebel drehbar gelagerte Rolle (= Rollenschlepphebel) ein, wodurch die damit verbundene Stellbewegung auf den auf einer Achse gelagerten Schlepphebel übertragen und letztlich von diesem in eine translatorische Stellbewegung des Ventils entlang der Ventilachse umgesetzt wird (WO 2011/ 032 632 A1).

Aus der DE 10 2010 005 825 A1 ist eine Lösung bekannt, bei der während der Montage der an einem Zylinderkopf einer Brennkraftmaschine für den Ventiltrieb vorzusehenden

Bauteile, zur Montage eines Schlepphebels ein Sicherungselement angeordnet ist. Dieses Sicherungselement ist am Zylinderkopf befindlich und realisiert eine seitliche Führung des Schlepphebels, so dass dieser bei der Überführung der Brennkraftmaschine für die in unterschiedlichen Arbeitsstationen stattfindenden Montagearbeiten in seiner Lage auf dem Gaswechselventil gehalten wird. Ein Abrutschen des Schlepphebels vom Gaswechselventil kann somit verhindert werden. Aussagen zur Führungsgenauigkeit zwischen seitlicher Führung und Schlepphebel werden nicht getroffen, so zur Kosterminimierung des Montageprozesses von einem größeren Spiel zwischen Führung und Schlepphebel ausgegangen werden kann.

Eine weitere gattungsgemäße Lösung ist aus der DE 29 21 645 A1 bekannt.

Die Nachteile der beiden letztgenannten Lösungen, bei denen in einer Brennkraftmaschine mit einer verstellbaren, Spreiznocken aufweisenden Nockenwelle, bei welcher außerdem ein Schlepphebel im Ventiltrieb vorgesehen ist, bestehen darin, dass bei verstelltem Zustand der Nocken, der Schlepphebel nur auf der Nockenbahn des jeweils im Eingriff befindlichen Teilnockens abläuft. Dies führt zu einer unsymmetrischen Kraftüberleitung zwischen Nocken und Schlepphebel und somit zu einem Kippmoment am Schlepphebel, ungleicher Hertzscher Pressung (Kantenträger) sowie letztlich zum vorzeitigen Verschleiß bzw. Bauteilausfall.

Die Aufgabe der Erfindung besteht darin, eine Einrichtung zur Führung für einen Schlepphebel bei Ventiltrieben von Brennkraftmaschinen mit verstellbarer Nockenwelle und axial geteilten Nocken vorzuschlagen, mit der bei einer unsymmetrischen Kraftüberleitung zwischen Nocken und Schlepphebel die auftretenden Kippmomente des Schlepphebels wirksam aufgefangen und eine gleichmäßige Hertzsche Pressung gewährleistet werden können, so dass einem vorzeitigen Verschleiß bzw. Bauteilausfall entgegengewirkt werden kann.

Diese Aufgabe wird bei einer gattungsgemäßen Einrichtung mit den im Kennzeichen des Patentanspruchs 1 angegebenen Merkmalen gelöst, wobei deren Ausgestaltungen aus den Patentansprüchen 2 bis 8 ersichtlich sind.

Die Vorteile der Erfindung bestehen darin, dass ein Element zur Führung des Schlepphebels entlang seiner Bewegungsrichtung im Zylinderkopf geschaffen wird, wodurch das am Schlepphebel entstehende Kippmoment an dem Führungselement des Schlepphebels abgestützt und damit das seitliche Kippen des Schlepphebels verhindert werden kann.

Die Erfindung soll nachfolgend an Ausführungsbeispielen und zugehörigen Zeichnungen näher erläutert werden.

Es zeigen:
- Fig. 1: eine teilweise geschnittene Darstellung einer ersten Aufführungsform des erfindungsgemäßen Führungselementes eines beispielhaft als Rollenschlepphebel ausgebildeten Schlepphebels
- Fig. 2: eine Schnittdarstellung gemäß die Linie A - A der Fig. 1
- Fig. 3: eine perspektivische Darstellung des Führungselementes, welches am Zylinderkopf montierbar ist
- Fig. 4: eine teilweise geschnittene Darstellung einer weiteren Aufführungsform des erfindungsgemäßen Führungselementes des als Rollenschlepphebel ausgeführten Schlepphebels
- Fig. 5: eine Schnittdarstellung gemäß die Linie A - A der Fig. 4
- Fig. 6: eine perspektivische Darstellung einer weiteren Ausführungsform des Führungselementes, welches am Zylinderkopf montierbar ist

In den Fig. 1 und 2 ist ein Abschnitt eines Zylinderkopfes 1 einer Brennkraftmaschine dargestellt. Diesem Zylinderkopf 1 ist eine verstellbare Nockenwelle 2 mit einer Achse 3 zugeordnet. Diese Nockenwelle 2 besteht aus einer hohlen Außenwelle 4 und einer konzentrisch darin angeordneten Innenwelle 5, wobei ein drehfest mit der Außenwelle 4 verbundener Teilnocken 6 und ein drehbar auf der Außenwelle 4 gelagerter und mittels Verbindungselementen fest mit der Innenwelle 5 verbundener Teilnocken 7 vorgesehen sind. Diese beiden Teilnocken 6, 7, welche konzentrisch gegeneinander verstellbar sind und somit eine Variabilität in Bezug auf die Ventilöffnungsdauer erzeugen können, bilden somit den axial geteilten Nocken 8 (so genannter Spreiznocken).

An einer Montagefläche 9 am Zylinderkopf 1 ist ein, mit einer Montagefläche 10 ausgestaltetes und gabelförmig angeordnete Schenkel 11, 12 beinhaltendes Führungselement 13 (siehe auch Fig. 3) vorgesehen. Die Befestigung des Führungselementes 13 erfolgt mittels eines sich durch eine Bohrung 14 in dem Führungselement 13 ersteckenden Befestigungselements 15 (wie Schrauben, Bolzen, Niete oder ähnliche). Auf einer parallel zur Achse 3 der Nockenwelle 2 verlaufenden Achse 16 ist zwischen den gabelförmig angeordneten Schenkeln 11, 12 des Führungselementes 13 ein eine Rolle 17 tragender Schlepphebel 18 angeordnet. Die Erfindung beschränkt sich nicht auf derartige Rollenschlepphebel, sondern ist auch für andere Schlepphebelausführungen anwendbar, bei denen beispielsweise die Rolle 17 durch eine Gleitfläche ersetzt ist.

Der Schlepphebel 18 ist mit seitlichen Führungsflächen 19 ausgestattet, die planparallel zueinander und rechtwinklig zur Achse 16 der Rolle 17 ausgebildet sind. Die Führungsflächen 19 weisen zueinander einen definierten Abstand, die Führungsbreite 20 des Schlepphebels 18, auf. An den gabelförmig angeordneten Schenkeln 11, 12 des Führungselementes 13 ausgebildete Führungsflächen 21, sind mit der Führungsbreite 20 voneinander beabstandet, d.h. sie sind passgenau zu den Führungsflächen 19 ausgeführt. Somit ist zwischen den Führungsflächen 19 des Schlepphebels 18 und den Führungsflächen 21 des Führungselementes 13 ein Passmaß, wie eine Gleit- oder Spielpassung, ausgebildet. Bevorzugt ist hier eine Gleitpassung. Die Mittellängsachse 22 des Schlepphebels 18 verläuft vorzugsweise durch die Berührungsebene zwischen den beiden Teilnocken 6, 7 des axial geteilten Nockens 8.

Die Führungsflächen 21 des Führungselementes 13 bestehen zumindest im Führungsbereich des Schlepphebels 18 aus einem verschleißfesten Werkstoff und/oder auf den Führungsflächen 21 wird durch Härten (z.B. Nitrieren, Karbonitrieren, Einsatz- oder Induktionshärten oder ähnliche) eine verschleißfeste Oberfläche oder durch Beschichtung (z.B. Anodisieren, DLC- Beschichtung, Flammspritzen oder ähnliche) eine verschleißfeste Schicht aufgebracht. Außerdem ist die Möglichkeit gegeben, eine die Führungsflächen 21 beinhaltende verschleißfeste Platte in das Führungselement 13 einzusetzen.

Damit wird eine weitgehend spielfreie seitliche Führung des Schlepphebels 18 entlang seiner Bewegungsrichtung im Zylinderkopf 1 geschaffen, womit sich das entstehende Kippmoment am Schlepphebel 18 abstützen und damit ein seitliches Kippen verhindert werden kann.

Bei einer Ausführungsform der Erfindung, wie in den Figuren 4 und 5 gezeigt, ist das vorstehend beschriebene, gabelförmig angeordnete Schenkel 11, 12 und Führungsflächen 21 beinhaltendes Führungselement 13 nicht nachträglich am Zylinderkopf 1 montierbar, sondern entweder die in den Zylinderkopf 1 einbringbaren Führungsflächen 21 direkt als Kontur aus dem Werkstoff des Zylinderkopfes 1 herausgearbeitet (nicht zeichnerisch dargestellt) oder nach den Fig. 4 und 5 als Insertformteil 23 aus anderem Werkstoff in den Zylinderkopf 1 eingegossen, welches dann gemeinsam mit der Zylinderkopfbearbeitung eine Bearbeitung erfährt. Der weitere Aufbau der Einrichtung entspricht in seiner Ausgestaltung und Funktionsweise denen des ersten Ausführungsbeispiels nach den Fig. 1 bis 3, so dass dessen Bezugszeichen auch in den Fig. 4 und 5 entsprechend Verwendung finden.

Bei einer weiteren Ausführungsform der Erfindung, ist in den gabelförmig angeordneten Schenkeln 11, 12 jeweils ein Wälzkörper 24 drehbar angeordnet, wie in Fig. 6 gezeigt. Die Drehachse des Wälzkörpers 24 verläuft vorzugsweise senkrecht zu einer Verlagerungskurve, auf der die Achse 16 der Rolle 17 bei einer Schwenkbewegung des Schlepphebels 18 bewegt wird. Die Wälzkörper 24 sind zudem derart in den Schenkeln 11, 12 angeordnet, dass zwischen den Wälzkörpern 24 die Führungsbreite 20 zur Führung des Schlepphebels 18 ausgebildet ist. D.h. die Führungsflächen 19 des Schlepphebels 18 werden passgenau zwischen den Wälzkörpern 24 aufgenommen. Bei dieser Ausgestaltung der Erfindung werden die Führungsflächen 21 durch die Wälzkörper 24 ausgebildet, wobei die Führungsfläche 21 hier lediglich linienförmig sind bzw. es kann lediglich ein linienförmiger Kontakt zwischen den Wälzkörpern 24 und Führungsflächen 19 des Schlepphebels 18 erfolgen. Dem Grundverständnis der Erfindung nach, ist jedoch auch dieser linienförmigen Kontakt als Führungsfläche 21 zu verstehen. Durch diese Ausgestaltung ist es möglich, die zwischen dem Schlepphebel 18 und dem Führungselement 13 auftretende Reibung zu Reduzieren. Dies wird durch den kleineren (linienförmigen) Kontakt zwischen Schlepphebel 18 und Führungselement 13 erreicht.

Der weitere Aufbau der Einrichtung kann in seiner Ausgestaltung und Funktionsweise der des ersten Ausführungsbeispiels, wie in den Fig. 1 bis 3 gezeigt, entsprechen, so dass auf eine wiederholende Aufzählung verzichtet wird. Es ist jedoch auch möglich, dass bei einer Ausgestaltung gemäß der Fig. 4 und 5 die Führungsfläche 21 durch Wälzkörper 24 gebildet wird.

Die Führungsflächen 19 des Schlepphebels 18 und/oder die Wälzkörper 24 können vorzugsweise aus einem verschleißfesten Werkstoff erzeugt werden und/oder es wird durch Härten (z.B. Nitrieren, Karbonitrieren, Einsatz- oder Induktionshärten oder ähnliche) eine verschleißfeste Oberfläche oder durch Beschichtung (z.B. Anodisieren, DLC-Beschichtung, Flammspritzen oder ähnliche) eine verschleißfeste Schicht aufgebracht bzw. erzeugt.

Aufstellung der verwendeten Bezugszeichen
- 1: Zylinderkopf
- 2: verstellbare Nockenwelle
- 3: Achse
- 4: hohle Außenwelle
- 5: Innenwelle
- 6: Teilnocken
- 7: Teilnocken
- 8: axial geteilter Nocken
- 9: Montagefläche
- 10: Montagefläche
- 11: Schenkel
- 12: Schenkel
- 13: Führungselement
- 14: Bohrung
- 15: Befestigungselement
- 16: Achse
- 17: Rolle
- 18: Schlepphebel
- 19: Führungsfläche
- 20: Führungsbreite
- 21: Führungsfläche
- 22: Mittellängsachse
- 23: Insertformteil
- 24: Wälzkörper

## Patentansprüche

1. Ventiltrieb für Brennkraftmaschinen mit verstellbarer Nockenwelle (2) und axial geteilten, auf der Nockenwelle (2) angeordneten Nocken (8), mit einem Schlepphebel (18), der mit seinem einen Ende auf ein Gaswechselventil der Brennkraftmaschine einwirkt und sich mit seinem anderen Ende über ein Auflager an einem Zylinderkopf (1) der Brennkraftmaschine abstützt, wobei der axial geteilte Nocken (8) den Schlepphebel (18) derart betätigt, dass dieser Schwenkbewegungen um das Auflager ausführt,
**dadurch gekennzeichnet,**
**dass** am oder im Zylinderkopf (1) der Brennkraftmaschine ein passgenaues Führungselement (13) für den Schlepphebel (18) zur Führung der Schwenkbewegungen des Schlepphebels (18) in einer Ebene vorgesehen ist, wobei der Schlepphebel (18) an einem mit gabelförmig angeordneten Schenkeln (11, 12) und an dem Zylinderkopf (1) anbringbaren oder in den Zylinderkopf (1) einbringbaren Führungselement (13) geführt ist, und wobei der Schlepphebel (18) mit seitlichen Führungsflächen (19) ausgestattet ist, die planparallel zueinander auf eine definierte Führungsbreite (20) in Form eines Passmaßes bearbeitet sowie auch das von den Schenkeln (11, 12) gebildete gabelförmige Führungselement (13) mit seinen Führungsflächen (21) passgenau bezüglich der Führungsbreite (20) des Schlepphebels (18) ausgebildet sind und die Mittellängsachse (22) des Schlepphebels (18) durch die Berührungsebene zwischen den beiden Teilnocken (6, 7) des axial geteilten Nockens (8) verläuft.

2. Ventiltrieb für Brennkraftmaschinen nach Anspruch 1,
**dadurch gekennzeichnet,**
**dass** das am Zylinderkopf (1) anbringbare Führungselement (13) mit einer Montagefläche (10) ausgestattet ist, die mit einer am Zylinderkopf (1) vorgesehenen Montagefläche (9) zusammenwirkt, und das Führungselement (13) mittels eines Befestigungselements (15) am Zylinderkopf (1) fixierbar ist.

3. Ventiltrieb für Brennkraftmaschinen nach Anspruch 1,
**dadurch gekennzeichnet,**
**dass** das in den Zylinderkopf (1) einbringbare Führungselement (13) als Insertformteil (23) in den Zylinderkopf (1) eingegossen ausgestaltet ist.

4. Ventiltrieb für Brennkraftmaschinen nach Anspruch 1,
**dadurch gekennzeichnet,**
**dass** die in den Zylinderkopf (1) einbringbaren Führungsflächen (21) direkt als Kontur aus dem Werkstoff des Zylinderkopfes (1) ausgebildet sind.

5. Ventiltrieb für Brennkraftmaschinen nach Anspruch 1,
**dadurch gekennzeichnet,**
**dass** die Führungsflächen (21) des Führungselementes (13) zumindest im Führungsbereich des Schlepphebels (18) aus einem verschleißfesten Werkstoff bestehen.

6. Ventiltrieb für Brennkraftmaschinen nach Anspruch 1,
**dadurch gekennzeichnet,**
**dass** die Führungsflächen (21) des Führungselementes (13) eine verschleißfeste Oberfläche oder eine verschleißfeste Beschichtung aufweisen.

7. Ventiltrieb für Brennkraftmaschinen nach Anspruch 4 oder 6,
**dadurch gekennzeichnet,**
**dass** die Führungsflächen (21) Bestandteil einer in den Zylinderkopf (1) oder das Führungselement (13) einsetzbaren, verschleißfesten Platte sind.

8. Ventiltrieb für Brennkraftmaschinen nach Anspruch 1,
**dadurch gekennzeichnet,**
**dass** die Führungsflächen (21) des Führungselementes (13) durch Wälzkörper (24) ausgebildet sind.

## Claims

1. A valve gear for internal combustion engines with an adjustable camshaft (2) and axially split cams (8) arranged on the camshaft (2), with a cam follower (18), one end of which acting on a gas-exchange valve of the internal combustion engine and the other end of which resting through a support on a cylinder head (1) of the internal combustion engine, wherein the axially split cam (8) actuates the cam follower (18) such that it performs pivoting movements around the support,
**characterized in that**
a precisely fitting guide element (13) for the cam follower (18) is provided on or in the cylinder head (1) of the internal combustion engine for guiding the pivoting movements of the cam follower (18) in a plane, wherein the cam follower (18) is guided along a guide element (13) having legs (11, 12) arranged in a fork-type manner and being attachable to, or insertable in, the cylinder head (1), and wherein the cam follower (18) is equipped with lateral guiding surfaces (19) which are machined plane-parallel to a defined guiding width (20) as a size of fit, and the fork-type guide element (13) formed by its legs (11, 12) also comprises guiding surfaces (21) that precisely match the guiding width (20) of the cam follower (18), and the central longitudinal axis (22) of the cam follower (18) extends through the contact plane of the two cam parts (6, 7) of the axially split cam (8).

2. The valve gear for internal combustion engines according to claim 1,
**characterized in that**
the guide element (13) that can be attached to the cylinder head (1) comprises a mounting surface (10) that interacts with a mounting surface (9) provided on the cylinder head (1), and the guide element (13) can be attached to the cylinder head (1) using a fastening element (15).

3. The valve gear for internal combustion engines according to claim 1,
**characterized in that**
the guide element (13) that can be inserted in the cylinder head (1) is designed as an insert mold part (23) cast into the cylinder head (1).

4. The valve gear for internal combustion engines according to claim 1,
**characterized in that**
the guiding surfaces (21) that can be inserted in the cylinder head (1) are directly formed as a contour from the material of the cylinder head (1).

5. The valve gear for internal combustion engines according to claim 1,
**characterized in that**
at least in the guiding area of the cam follower (18), the guiding surfaces (21) of the guide element (13) are made of a wear-resistant material.

6. The valve gear for internal combustion engines according to claim 1,
**characterized in that**
that the guiding surfaces (21) of the guide element (13) comprise a wear-resistant surface or a wear-resistant coating.

7. The valve gear for internal combustion engines according to claim 4 or claim 6,
**characterized in that**
the guiding surfaces (21) are part of a wear-resistant plate that can be inserted in the cylinder head (1) or the guide element (13).

8. The valve gear for internal combustion engines according to claim 1,
**characterized in that**
the guiding surfaces (21) of the guide element (13) are formed by rolling elements (24).

## Revendications

1. Commande de soupape pour moteurs à combustion interne avec arbre à came réglable (2) et avec des cames axialement divisées (8) qui, elles, sont disposées sur l'arbre à came (2), avec un levier oscillant (18) dont l'un de ses deux bouts agit sur un sélecteur de circuit de renouvellement des gaz du moteur à combustion interne, tandis que l'autre bout s'appuie, par l'intermédiaire d'un dispositif d'appui, sur une culasse (1) du moteur à combustion interne, où la came axialement divisée (8) actionne le levier oscillant (18) de telle sorte que ce dernier effectue des mouvements pivotants autour du dispositif d'appui,
**caractérisée en ce**
**que** sur ou dans la culasse (1) du moteur à combustion interne est prévu un élément de guidage (13) parfaitement repéré pour le levier oscillant (18), ceci pour assurer le guidage des mouvements pivotants du levier oscillant (18) dans un plan, le levier oscillant (18) étant guidé par un élément de guidage (13) avec des bras disposés en forme de fourchette (11, 12) qui, lui, peut être fixé sur la culasse (1) ou incorporé dans la culasse (1), que le levier oscillant (18) est muni de zones de guidages latérales (19) qui sont disposées les unes vers les autres dans des plans parallèles qui, eux, aboutissent à une largeur de guidage définie (20) dont les dimensions sont exactement repérées et mesurées, que l'élément de guidage (13) dont la forme de fourchette provient des deux bras (11, 12) est, avec ses zones de guidage (21), parfaitement repéré par rapport à la largeur de guidage (20) du levier oscillant (18), et que l'axe médian longitudinal (22) du levier oscillant (18) passe par le plan de contact entre les deux parties (6, 7) de la came axialement divisée (8).

2. Commande de soupape pour moteurs à combustion interne suivant la revendication 1,
**caractérisée en ce**
**que** l'élément de guidage (13) pouvant être fixé sur la culasse (1) est muni d'une surface de montage (10) qui, elle, agit ensemble avec une surface de montage (9) prévue sur la culasse (1), et que l'élément de guidage (13) peut être fixé sur la culasse (1) au moyen d'un élément de fixation (15).

3. Commande de soupape pour moteurs à combustion interne suivant la revendication 1,
**caractérisée en ce**
**que** l'élément de guidage (13) pouvant être incorporé dans la culasse (1) est conçu en tant que pièce de forme moulée (23) qui, elle, est insérée par coulée dans la culasse (1).

4. Commande de soupape pour moteurs à combustion interne suivant la revendication 1,
**caractérisée en ce**
**que** les zones de guidage (21) pouvant être incorporées dans la culasse (1) sont directement conçues en tant que contours qui sont du même matériau que la culasse (1).

5. Commande de soupape pour moteurs à combustion interne suivant la revendication 1,
**caractérisée en ce**
**que** les zones de guidage (21) de l'élément de guidage (13) consistent, au moins au niveau de la zone de guidage du levier oscillant (18), en un matériau résistant à l'usure.

6. Commande de soupape pour moteurs à combustion interne suivant la revendication 1,
**caractérisée en ce**
**que** les zones de guidage (21) de l'élément de guidage (13) présentent soit une surface résistante à l'usure, soit un revêtement résistant à l'usure.

7. Commande de soupape pour moteurs à combustion interne suivant les revendications 4 ou 6, **caractérisée en ce**
**que** les zones de guidage (21) font partie d'une plaque résistante à l'usure qui, elle, peut être incorporée soit dans la culasse (1), soit dans l'élément de guidage (13).

8. Commande de soupape pour moteurs à combustion interne suivant la revendication 1,
**caractérisée en ce**
**que** les zones de guidage (21) de l'élément de guidage (13) sont conçues en tant que corps de roulement (24).
